# EUROPÄISCHE PATENTSCHRIFT

(11) **EP 2 918 904 B1**
(45) Veröffentlichungstag und Bekanntmachung des Hinweises auf die Patenterteilung: **09.08.2017**
(21) Anmeldenummer: 14159693.2
(22) Anmeldetag: 14.03.2014
(51) Int. Cl.: F21V 15/01, F21V 23/02, F21V 31/00, F21V 29/507, F21V 29/00

(54) **Beleuchtungsvorrichtung und Montageverfahren für eine Beleuchtungseinrichtung**
Lighting device and method of assembly for a lighting device
Dispositif d'éclairage et procédé de montage pour un dispositif d'éclairage

(43) Veröffentlichungstag der Anmeldung: 16.09.2015
(73) Patentinhaber: Hella KGaA Hueck & Co., 59552 Lippstadt (DE)
(72) Erfinder: Günter, Anna, 59557 Lippstadt (DE); Kerpe, Alexander, 59555 Lippstadt (DE); Oesterwiemann, Tobias, 33397 Rietberg (DE)
(74) Vertreter: Jöstingmeier, Martin

(56) Entgegenhaltungen:
- EP-A2- 1 389 711
- EP-A2- 1 762 432
- WO-A1-2012/025210
- DE-U1-202005 009 268
- US-A1- 2009 086 472

## Beschreibung

Die Erfindung betrifft eine Beleuchtungsvorrichtung nach dem Oberbegriff des Patentanspruchs 1.

Ferner betrifft die Erfindung ein Montageverfahren für die Beleuchtungsvorrichtung.

Allgemein bekannt ist, eine Beleuchtungsvorrichtung mit einem mehrteiligen Gehäuse zu versehen und die Gehäuseteile miteinander zu verbinden. Beispielsweise werden die Gehäuseteile miteinander verschraubt beziehungsweise verklipst. Jeweils ergibt sich eine lösbare Verbindung der Gehäuseteile. Bekannt ist ferner, die Gehäuseteile miteinander zu verschweißen. Beispielsweise können aus Kunststoff gefertigte Gehäuseteile mittels Vibrationsschweißens stoffschlüssig miteinander verbunden werden. Nach dem Verbinden der Gehäuseteile sind diese nicht zerstörungsfrei zu demontieren. Insbesondere beim stoffschlüssigen Verbinden der zwei Gehäuseteile ist eine vorzugsweise flächige Anlage der Gehäuseteile aneinander zwingend. Gehäuseteile, welche beabstandet zu einander vorgesehen sind, können in der genannten Weise nicht miteinander verbunden werden.

Eine Beleuchtungsvorrichtung mit mindestens einer Lichtquelle, einem der wenigstens einen Lichtquelle zugeordneten Schaltungsträger sowie einer Lichtscheibe und einem Gehäuse ist beispielsweise aus der EP 1 389 711 A2 bekannt. Die offenbarte Einbauleuchte sieht vor, dass eine Lichtscheibe an ein Trägerelement des Gehäuses angelegt wird. Eine Festlegung der Lichtscheibe an den Trägerelementen erfolgt über einen schnell aushärtenden Klebstoff stoffschlüssig.

Aufgabe der vorliegenden Erfindung ist es, eine Beleuchtungsvorrichtung mit wenigstens zwei beabstandet zueinander angeordneten, stoffschlüssig verbundenen Gehäuseteilen sowie ein Montageverfahren für eine derartige Beleuchtungsvorrichtung anzugeben.

Zur Lösung der Aufgabe weist die Erfindung die Merkmale des Patentanspruchs 1 auf.

Der besondere Vorteil der Erfindung besteht darin, dass durch das Umgießen des wenigstens einen Trägerelements mit dem aushärtbaren Material eine stoffschlüssige Verbindung der zwei Gehäuseteile realisiert werden kann, obgleich diese beabstandet zueinander vorgesehen sind. Das Trägerelement dient insofern als Verbindungssteg zwischen den zwei Gehäuseteilen. Die zwei Gehäuseteile können beim Verbinden derselben exakt zueinander positioniert vorgesehen werden. Eine Relativbewegung der Gehäuseteile zueinander ist anders als beim Verbinden derselben mittels Vibrationsschweißens nicht notwendig.

Beispielsweise kann ein erster Gehäuseteil den Schaltungsträger mit der wenigstens einen Lichtquelle aufnehmen. Der erste Gehäuseteil kann beabstandet von einem zweiten Gehäuseteil vorgesehen werden, welcher insbesondere zur Aufnahme des Vorschaltgeräts ausgebildet ist. Zwischen dem ersten Gehäuseteil und dem zweiten Gehäuseteil kann zum Zwecke der Kühlung des Schaltungsträgers mit der daran festgelegten wenigstens einen Lichtquelle einerseits und der Kühlung der elektrischen Funktionskomponenten des Vorschaltgeräts andererseits ein Luftspalt ausgebildet sein, wobei die Beleuchtungsvorrichtung im Bereich des Luftspalts auf ein Gehäuse verzichtet. Beispielsweise kann vorgesehen sein, dass eine Mehrzahl von Hochleistungs-LED als Lichtquellen vorgesehen und an einem gemeinsamen Schaltungsträger festgelegt ist. Durch das Beabstanden des Schaltungsträgers mit der mindestens einen Lichtquelle einerseits und des Vorschaltgeräts andererseits wird insbesondere die wechselseitige thermische Belastung der Funktionskomponenten reduziert. Weder beeinträchtigt die Abwärme des Vorschaltgeräts die Funktion des Schaltungsträgers und der daran festgelegten Lichtquellen in unzulässiger Weise, noch wird die Funktion des Vorschaltgeräts durch die Abwärme der Lichtquellen in kritischer Weise beeinträchtigt.

Nach einer bevorzugten Ausführungsform der Erfindung ist insbesondere das Vorschaltgerät in dem anderen Gehäuseteil vorgesehen. Zum Dichten und elektrischen Isolieren des Vorschaltgeräts ist dasselbe nach Art eines vergossenen Vorschaltgeräts ausgebildet. Ein Verguss des elektrischen Vorschaltgeräts wird durch das aushärtende Material gebildet, welches zugleich das wenigstens eine Trägerelement an dem anderen Gehäuseteil festlegt. Vorteilhaft kommt dem aushärtenden Material in diesem Fall eine doppelte Funktion zu. Es dient zum einen zum elektrischen Isolieren und Dichten des Vorschaltgeräts sowie des Schaltungsträgers mit den Lichtquellen. Zum anderen verbindet das Material die zwei Gehäuseteile. Es vereinfacht sich insofern die Montage beziehungsweise die Herstellung der Beleuchtungsvorrichtung, weil auf getrennte Arbeitsschritte zum Dichten und Isolieren des Vorschaltgeräts einerseits und zum Verbinden der Gehäuseteile andererseits verzichtet werden kann. Beispielsweise wird das aushärtbare Material im flüssigen Zustand über den Luftspalt und eine an dem anderen Gehäuseteil vorgesehene Öffnung in das andere Gehäuseteil eingebracht. Nach dem Aushärten sind die Gehäuseteile verbunden und das Vorschaltgerät sowie der Schaltungsträger mit den Lichtquellen elektrisch isoliert und gedichtet.

Nach einer Weiterbildung der Erfindung ragt von dem einen Gehäuseteil wenigstens ein Strukturelement in Richtung des anderen Gehäuseteils ab. Das Strukturelement sieht eine von einer Wandung mantelseitig vollständig umgebene Durchgangsöffnung vor und ist so dimensioniert, dass das Strukturelement im vergossenen Zustand mantelseitig jedenfalls abschnittsweise von dem aushärtenden Material umgeben ist. Das Strukturelement kann beispielsweise nach Art einer Kabeldurchführung oder nach Art einer Steckerverbindung ausgebildet sein, wobei im Bereich der Durchgangsöffnung elektrische Kontakte beziehungsweise elektrische Leiter geführt sind. Vorteilhaft kann durch das Vorsehen des Strukturelements in besonders einfacher Weise eine elektrische Kontaktierung des Vorschaltgeräts und der Lichtquelle ermöglicht werden. Die Kontaktierung erfolgt so, dass durch das Herstellen des Vergusses das Strukturelement vergossen wird und die Verbindung gedichtet und elektrisch isoliert ist. Das Strukturelement ragt insofern mit einem freien, von dem einen Gehäuseteil abragenden Ende in den Verguss.

Zur Lösung der Aufgabe weist das erfindungsgemäße Montageverfahren die Merkmale des Patentanspruchs 8 auf.

Der besondere Vorteil der Erfindung besteht darin, dass die formschlüssige Verbindung der zwei Gehäuseteile nach dem Ansetzen des ersten Gehäuseteils an dem zweiten Gehäuseteil in einfacher Weise durch Ausgießen des Anschlussbereichs mit dem aushärtbaren Material und durch das anschließende Aushärten des aushärtbaren Materials hergestellt wird. Das aushärtbare Material wird insbesondere über eine an dem anderen Gehäuseteil vorgesehene Öffnung in den Anschlussbereich eingefüllt. Die Montage kann demzufolge in einem gut beherrschbaren Prozess mit hoher Genauigkeit beziehungsweise Reproduzierbarkeit erfolgen. Abhängig von der Formgebung des Trägerelements kann die Verbindung stoffschlüssig beziehungsweise formschlüssig erfolgen. Beim formschlüssigen Verbinden kann an dem Trägerelement beispielsweise eine mit dem aushärtbaren Material befüllbare Ausnehmung beziehungsweise Durchbrechung ausgebildet sein. Beispielsweise kann das Trägerelement abgewinkelt ausgeführt sein, wobei es auch in dem abgewinkelt ausgeführten Bereich mit dem aushärtbaren Material umgossen wird.

Nach einer bevorzugten Ausführungsform der Erfindung wird vor dem Ausfüllen des Aufnahmebereichs mit dem aushärtbaren Material ein elektrisches Funktionselement, insbesondere das elektrische Vorschaltgerät zum Ansteuern von Lichtquellen, in den anderen Gehäuseteil eingesetzt. Das elektrische Funktionselement wird dann mit dem aushärtbaren Material vergossen. Vorteilhaft kann durch das Umgießen des elektrischen Funktionselements mit dem aushärtbaren Material das elektrische Funktionselement abgedichtet beziehungsweise elektrisch isoliert werden. Im gleichen Verfahrensschritt kann mit dem gleichen aushärtbaren Material die stoffschlüssige beziehungsweise formschlüssige Verbindung der Gehäuseteile hergestellt werden. Die elektrische Isolierung des elektrischen Funktionselements beziehungsweise dessen Abdichtung einerseits und das Verbinden der Gehäuseteile andererseits erfolgt damit in einem einzigen Montageschritt. Die Montage kann demzufolge schnell und besonders kostengünstig durchgeführt werden.

Nach einer Weiterbildung der Erfindung kann das elektrische Funktionselement in den Aufnahmebereich eingesetzt werden. Vorteilhaft vereinfacht sich die Montage weiter, wenn das elektrisch Funktionselement unmittelbar in dem Aufnahmebereich für das wenigstens eine Trägerelement vorgesehen ist. Es muss dann lediglich ein einziger Bereich des Gehäuses mit dem aushärtbaren Material ausgefüllt beziehungsweise vergossen werden.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Erfindungsgemäß beschriebene Merkmale und Details der Beleuchtungsvorrichtung gelten selbstverständlich auch im Zusammenhang mit dem erfindungsgemäßen Montageverfahren und umgekehrt. So kann auf die Offenbarung zu den einzelnen Erfindungsaspekten stets wechselseitig Bezug genommen werden. Die Zeichnungen dienen lediglich beispielhaft der Klarstellung der Erfindung und haben keinen einschränkenden Charakter.

Anhand der beigefügten Zeichnungen wird die Erfindung nachfolgend näher erläutert. Dabei zeigt:
- Fig. 1: eine perspektivische Darstellung einer erfindungsgemäßen Beleuchtungsvorrichtung in einem montierten Zustand,
- Fig. 2: eine Explosionsdarstellung einzelner Komponenten der Beleuchtungsvorrichtung nach Fig. 1,
- Fig. 3: einen ersten Gehäuseteil der Beleuchtungsvorrichtung nach Fig. 1 in einer Unterseitenansicht,
- Fig. 4: einen Querschnitt durch die erfindungsgemäße Beleuchtungsvorrichtung nach Fig. 1 und
- Fig. 5: einen Längsschnitt durch die Beleuchtungsvorrichtung nach Fig. 1.

Eine erfindungsgemäße Beleuchtungsvorrichtung umfasst als wesentliche Komponenten eine Mehrzahl von beabstandet zueinander angeordneten Lichtquellen 1, welche nach Art von Hochleistungs-LED ausgebildet sind, einen die Lichtquellen 1 tragenden Schaltungsträger 2, eine Lichtscheibe 3, welche jedenfalls abschnittsweise transparent ausgebildet ist und durch die hindurch Licht der Lichtquellen 1 abgestrahlt wird, sowie ein mehrteiliges Gehäuses mit einen den Schaltungsträger 2 tragenden ersten Gehäuseteil 4 und einen wannenförmig ausgebildeten zweiten Gehäuseteil 5. In dem zweiten Gehäuseteil 5 ist insbesondere ein elektrisches Vorschaltgerät zum Ansteuern der Lichtquellen 1 vorgesehen, wobei das elektrische Vorschaltgerät in dem zweiten Gehäuseteil 5 vergossen angeordnet ist. Zur Vereinfachung der grafischen Darstellung ist auf die detaillierte Wiedergabe des elektrischen Vorschaltgeräts verzichtet. Dargestellt ist der Verguss 6, welcher das elektrische Vorschaltgerät vollständig umschließt.

Der erste Gehäuseteil 4 und der zweite Gehäuseteil 5 sind beabstandet zueinander vorgesehen. Zwischen dem ersten Gehäuseteil 4 und dem zweiten Gehäuseteil 5 ist ein Luftspalt 7 gebildet. Im Bereich des Luftspalts 7 ist das Gehäuse ausgespart. Insofern kann sich im Bereich des Luftspalts 7 eine Luftzirkulation ausbilden, welche insbesondere dazu dient, Abwärme der Lichtquellen 1 beziehungsweise des elektrischen Vorschaltgeräts abzuführen.

Zum Festlegen des ersten Gehäuseteils 4 an dem zweiten Gehäuseteil 5 ist eine Mehrzahl von regelmäßig beabstandeten Trägerelementen 8 vorgesehen. Die Trägerelemente 8 sind stegförmig ausgebildet und erstrecken sich quer zu einer Längsrichtung 9 der Beleuchtungsvorrichtung. Die Trägerelemente 8 sind insbesondere an dem ersten Gehäuseteil 4 angeformt und ragen in Richtung des zweiten Gehäuseteils 5 vom ersten Gehäuseteil 4 ab. Zusätzlich sind an dem ersten Gehäuseteil 4 Strukturelemente 10, 11, 25 vorgesehen. Die Strukturelemente 10, 11, 25 sind wie die Trägerelemente 8 an dem ersten Gehäuseteil 4 angeformt. Jeweils ist eine mantelseitig von einer Wandung vollständig umgebene Durchgangsöffnung vorgesehen. Ein erstes Strukturelement 10 dient zum Einfüllen des aushärtbaren Materials in das zweite Gehäuseteil 5. Ein zweites Strukturelement 11 ist nach Art einer Steckerverbindung ausgebildet. Ein drittes Strukturelement 25 kann optional ein nicht dargestellte Schraube oder ein anderes Verbindungsmittel aufnehmen, über das die beiden Gehäuseteile 4, 5 vor oder während des Vergießens fixiert sind.

Der erste Gehäuseteil 4 ist flach ausgebildet mit einer dünnen, flächig erstreckten Wandung 12. Von der Wandung 12 ragen einerseits die Trägerelemente 8 sowie die Strukturelemente 10, 11, 25 ab. Gegenüberliegend ist der Schaltungsträger 2 flächig an die Wandung 12 des ersten Gehäuseteils 4 angelegt.

Zur Positionierung des Schaltungsträgers 2 relativ zu dem ersten Gehäuseteil 4 sind im Bereich der Wandung 12 Positioniermittel 13 vorgesehen. Die Positioniermittel 13 sind nach Art von Positionierstiften ausgebildet. Korrespondierend zur Lage der Positioniermittel 13 weist der Schaltungsträger 2 Ausnehmungen 14 auf, in die die Positioniermittel 13 eingesetzt werden können. Insbesondere kann vorgesehen sein, dass eine Ausnehmung 14 nach Art einer Bohrung ausgebildet ist und einen auf die Dimension des Positionierstifts 13 abgestimmten kreisförmigen Querschnitt aufweist, während die anderen Ausnehmungen 14 langlochartig ausgebildet sind. Insofern ist eine thermische Ausdehnung des Schaltungsträgers 2 gewährleistet.

Der zweite Gehäuseteil 5 ist wannenförmig ausgebildet, wobei an dem Gehäuseteil 5 eine im montierten Zustand dem Luftspalt 7 zugewandte Öffnung 15 vorgesehen ist. Das wannenförmige zweite Gehäuseteil 5 weist insofern zwei Längsseiten 16, zwei die Längsseiten 16 miteinander verbindenden Stirnseiten 17 und eine Unterseite 18 auf. Ferner sind an dem zweiten Gehäuseteil 5 zwei Gehäusebereiche 19, 20 ausgebildet, welche durch eine Trennwand 21 voneinander getrennt sind. Ein erster Gehäusebereich 19 dient zur Aufnahme des Vorschaltgeräts. Benachbart hierzu ist ein zweiter Gehäusebereich 20 ausgebildet zur Aufnahme einer elektrischen Zuleitung oder Funktionskomponenten der Beleuchtungsvorrichtung. Insbesondere ist im ersten Gehäusebereich 19 der Verguss 6 vorgesehen.

Zum Verbinden des ersten Gehäuseteils 4 mit dem zweiten Gehäuseteil 5 wird der erste Gehäuseteil 4 mit den Trägerelementen 8 voran an das zweite Gehäuseteil 5 angesetzt. Die Trägerelemente 8 legen sich hierbei an die Längsseiten 16 des zweiten Gehäuseteils 5 an. Ein Verbindungsbereich 22 der stegförmigen Trägerelemente 8 ragt in den ersten Gehäusebereich 19 beziehungsweise in den zweiten Gehäusebereich 20 des zweiten Gehäuseteils 5. Der erste Gehäusebereich 19 wird sodann mit einem aushärtenden Material vergossen. Insofern dient der erste Gehäusebereich 19 als Aufnahmebereich für die Trägerelemente 8. Nach dem Aushärten ergibt sich vorliegend eine stoffschlüssige Verbindung der Gehäuseteile 4 und 5.

Im Zuge der Montage wird vor dem Ansetzen des ersten Gehäuseteils 4 an das zweite Gehäuseteil 5 das Vorschaltgerät in den ersten Gehäusebereich 19 eingesetzt. Beim Ausgießen des ersten Gehäusebereichs 19 werden beim Herstellen des Vergusses 6 insofern zugleich das Vorschaltgerät und die Trägerelemente 8 vergossen.

Die Strukturelemente 10, 11, 25 ragen ebenfalls in den ersten Gehäusebereich 19 des zweiten Gehäuseteils 5 hinein. Beim Vergießen des ersten Gehäusebereichs 19 wird in diesen so viel aushärtbares Material eingebracht, dass die Strukturelemente 10, 11, 25 mantelseitig jedenfalls abschnittsweise von dem aushärtenden Material umgeben sind. Nach dem Aushärten ergibt sich insofern eine dichte Verbindung zwischen den Strukturelementen 10, 11, 25 und dem Verguss 6. Insbesondere ist das Strukturelement 11 zur Durchführung eines Kabels oder nach Art einer Steckerverbindung ausgebildet. Es ergibt sich insofern die Möglichkeit, das elektrische Vorschaltgerät und die Lichtquellen 1 elektrisch leitend zu verbinden und beim Herstellen des Vergusses 6 die Verbindung zu dichten beziehungsweise elektrisch zu isolieren.

Um eine exakte Lagepositionierung des ersten Gehäuseteils 4 zu dem zweiten Gehäuseteil 5 zu erreichen, ist an den Trägerelementen 8 ein Positioniermittel 23 in Form einer Anlagekante ausgebildet. Die Anlagekante ist randseitig an dem Trägerelement 8 so vorgesehen, dass die Anlagekante auf einen dem Luftspalt 7 zugewandten Rand 24 der gegenüberliegenden Längsseiten 16 aufgesetzt wird.

### Bezugszeichenliste

- 1: Lichtquelle
- 2: Schaltungsträger
- 3: Lichtscheibe
- 4: erster Gehäuseteil
- 5: zweiter Gehäuseteil
- 6: Verguss
- 7: Luftspalt
- 8: Trägerelement
- 9: Längsrichtung
- 10: Strukturelement
- 11: Strukturelement
- 12: Wandung
- 13: Positioniermittel
- 14: Ausnehmung
- 15: Öffnung
- 16: Längsseite
- 17: Stirnseite
- 18: Unterseite
- 19: erster Gehäusebereich
- 20: zweiter Gehäusebereich
- 21: Trennwand
- 22: Verbindungsbereich
- 23: Positioniermittel
- 24: Rand
- 25: Strukturelement

## Patentansprüche

1. Beleuchtungsvorrichtung mit mindestens einer Lichtquelle (1), mit mindestens einem Schaltungsträger (2) für die Lichtquelle (1), mit einer Lichtscheibe (3), welche jedenfalls abschnittsweise transparent ausgebildet ist, mit einem Vorschaltgerät zum Ansteuern der Lichtquelle (1) und mit einem mehrteiligen Gehäuse, wobei ein erster Gehäuseteil (4) jedenfalls abschnittsweise beabstandet zu einem zweiten Gehäuseteil (5) vorgesehen ist und wobei zwischen dem ersten Gehäuseteil (4) und dem zweiten Gehäuseteil (5) wenigstens ein Trägerelement (8) vorgesehen ist zum Anlegen und/oder Positionieren des ersten Gehäuseteils (4) an das zweite Gehäuseteil (5), **dadurch gekennzeichnet, dass** das wenigstens eine Trägerelement (8) an einem der beiden Gehäuseteile (4) angeformt ist, dass das wenigstens eine Trägerelement (8) in den anderen Gehäuseteil (5) hineinragt und dass der das wenigstens eine Trägerelement (8) aufnehmende andere Gehäuseteil (5) jedenfalls in einem Aufnahmebereich für das wenigstens eine Trägerelement (8) mit einem aushärtenden Material derart vergossen ist, dass das aushärtende Material das wenigstens eine Trägerelement (8) jedenfalls abschnittsweise umgibt und dass die beiden Gehäuseteile (4, 5) miteinander nach dem Aushärten des Materials stoff und/oder formschlüssig verbunden sind.

2. Beleuchtungsvorrichtung nach Anspruch 1, **dadurch gekennzeichnet, dass** in dem anderen Gehäuseteil (5) das Vorschaltgerät vorgesehen ist, wobei das Vorschaltgerät zum Abdichten und/oder elektrischen Isolieren desselben nach Art eines vergossenen Vorschaltgeräts ausgeführt ist und einen Verguss (6) aufweist, und wobei der Verguss (6) des Vorschaltgeräts durch das aushärtende Material gebildet ist, welches zugleich das wenigstens eine Trägerelement (8) an dem anderen Gehäuseteil (5) festlegt.

3. Beleuchtungsvorrichtung nach Anspruch 1 oder 2, **dadurch gekennzeichnet, dass** an dem einen Gehäuseteil (4) mindestens ein Strukturelement (10, 11, 25) angeformt ist und dass das mindestens eine Strukturelement (10, 11, 25) in Richtung des anderen Gehäuseteils (5) von dem einen Gehäuseteil (4) abragt, wobei an dem Strukturelement (10, 11, 25) eine von einer Wandung mantelseitig vollständig umgebene Durchgangsöffnung ausgebildet ist, und/oder dass das Strukturelement (10, 11, 25) derart dimensioniert ist, dass das Strukturelement (10, 11, 25) im vergossenen Zustand mantelseitig jedenfalls abschnittsweise von dem aushärtenden Material umgeben ist.

4. Beleuchtungsvorrichtung nach einem der Ansprüche 1 bis 3, **dadurch gekennzeichnet, dass** das mindestens eine Strukturelement (11) nach Art einer Kabeldurchführung und/oder einer Steckerverbindung ausgebildet ist.

5. Beleuchtungsvorrichtung nach einem der Ansprüche 1 bis 4, **dadurch gekennzeichnet, dass** an dem wenigstens einen Trägerelement (8) Positioniermittel (23) vorgesehen sind zum positionsgenauen Ansetzen des einen Gehäuseteils (4) an dem anderen Gehäuseteil (5).

6. Beleuchtungsvorrichtung nach einem der Ansprüche 1 bis 5, **dadurch gekennzeichnet, dass** der andere Gehäuseteil (5) eine Öffnung (15) aufweist, welche derart bemessen ist, dass über die Öffnung (15) das wenigstens eine Trägerelement (8) in den anderen Gehäuseteil (5) hineinragt und dass über die Öffnung (15) das aushärtende Material in den anderen Gehäuseteil (5) einbringbar ist.

7. Beleuchtungsvorrichtung nach einem der Ansprüche 1 bis 6, **dadurch gekennzeichnet, dass** eine Mehrzahl von bevorzugt regelmäßig beabstandet zueinander angeordneten Trägerelementen (8) vorgesehen ist.

8. Beleuchtungsvorrichtung nach einem der Ansprüche 1 bis 7, **dadurch gekennzeichnet, dass** der erste Gehäuseteil (4) den Schaltungsträger (2) mit der wenigstens einen Lichtquelle (1) aufnimmt und dass der zweite Gehäuseteil (5) das Vorschaltgerät umschließt.

9. Montageverfahren für eine Beleuchtungsvorrichtung nach einem der Ansprüche 1 bis 8, umfassend die folgenden Schritte:
- Ansetzen eines ersten Gehäuseteils (4) der Beleuchtungsvorrichtung an ein zweites Gehäuseteil (5) derart, dass die Gehäuseteile (4, 5) einander positionsgenau zugewandt sind, dass die beiden Gehäuseteile (4, 5) jedenfalls bereichsweise beabstandet zueinander vorgesehen sind und dass wenigstens ein an einem der beiden Gehäuseteile (4) vorgesehenes Trägerelement (8) in einem Aufnahmebereich des anderen Gehäuseteils (5) eingesetzt wird;
- Füllen des Aufnahmebereichs des anderen Gehäuseteils (5) mit einem aushärtbaren Material derart, dass das in dem Aufnahmebereich vorgesehene Trägerelement (8) wenigstens abschnittsweise von dem aushärtbaren Material umschlossen wird;
- Aushärten des aushärtbaren Materials zum Verbinden der Gehäuseteile (4, 5).

10. Montageverfahren nach Anspruch 9, **dadurch gekennzeichnet, dass** in dem anderen Gehäuseteil (5) vor dem Füllen des Aufnahmebereichs ein elektrisches Funktionselement eingesetzt wird und dass das elektrische Funktionselement mit dem aushärtbaren Material vergossen wird.

11. Montageverfahren nach Anspruch 9 oder 10, **dadurch gekennzeichnet, dass** das elektrische Funktionselement in den Aufnahmebereich eingesetzt wird.

12. Montageverfahren nach einem der Ansprüche 9 bis 11, **dadurch gekennzeichnet, dass** das aushärtbare Material durch ein Strukturelement (10) in den Aufnahmebereich eingefüllt wird.

## Claims

1. An illumination device with at least one light source (1), with at least one circuit carrier (2) for the light source (1), with a glass panel (3) which is configured to be transparent at least in sections, with a ballast for controlling the light source (1) and with a multi-part housing, wherein a first housing part (4) is at least in sections spaced apart from a second housing part (5), and wherein at least one support element (8) is provided between the first housing part (4) and the second housing part (5) for applying and/or positioning the first housing part (4) to the second housing part (5), **characterized in that**
the at least one support element (8) is formed on one of the two housing parts (4), that the at least one support element (8) protrudes into the other housing part (5), and that the other housing part (5) accommodating the at least one support element (8) is cast with a curing material at least in a receiving region for the at least one support element (8), such that the curing material surrounds the at least one support element (8) at least in sections and that the two housing parts (4, 5) are joined to one another in a material- and/or form-fitting manner after the material has cured.

2. Illumination device according to claim 1,
**characterized in that**
the ballast is provided in the other housing part (5), wherein the ballast is designed for sealing and/or electrically insulating the same in the manner of a cast ballast and having a grouting (6), wherein the grouting (6) of the ballast is formed by the curing material which at the same time fixes the at least one support element (8) to the other housing part (5).

3. Illumination device according to claim 1 or 2,
**characterized in that**
at least one structural element (10, 11, 25) is formed on the one housing part (4), and
that the at least one structural element (10, 11, 25) protrudes from the one housing part (4) in the direction of the other housing part (5), wherein a passage opening is formed at the structural element (10, 11, 25), said through-hole being completely surrounded by a wall on its casing side, and/or that the structural element (10, 11, 25) is dimensioned in such a way that the structural element (10, 11, 25) in the cast state is at least in sections surrounded by the curing material on the casing side.

4. Illumination device according to one of claims 1 to 3,
**characterized in that**
the at least one structural element (11) is formed in the manner of a cable bushing and/or a plug connection.

5. Illumination device according to one of claims 1 to 4,
**characterized in that**
positioning means (23) are provided on the at least one support element (8) for the position-accurate application of the one housing part (4) on the other housing part (5).

6. Illumination device according to one of claims 1 to 5,
**characterized in that**
the other housing part (5) has an opening (15) which is dimensioned such that the at least one support element (8) protrudes into the other housing part (5) via the opening, and that the curing material can be introduced into the other housing part (5) via the opening (15).

7. Illumination device according to one of claims 1 to 6,
**characterized in that**
a plurality of support elements (8) are provided, which are preferably evenly spaced from each other.

8. Illumination device according to one of claims 1 to 7,
**characterized in that**
the first housing part (4) receives the circuit carrier (2) with the at least one light source (1), and the second housing part (5) encloses the ballast.

9. Mounting method for an illumination device according to one of claims 1 to 8, comprises the following steps:
- applying a first housing part (4) of the illumination device at a second housing part (5) such that the housing parts (4, 5) face one another position-accurately, that the two housing parts (4, 5) are provided spaced from each other at least in sections, and that at least one support element (8) provided at one of the two housing parts (4) is inserted into a receiving region of the other housing part (5);
- filling the receiving region of the other housing part (5) with a curable material such that the support element (8) provided in the receiving region is enclosed at least in sections by the curable material;
- curing the curable material for connecting the housing parts (4, 5).

10. Mounting method according to claim 9,
**characterized in that**
an electrical function element is inserted into the other housing part (5) prior to filling the receiving region, and that the electrical function element is cast with a curable material.

11. Mounting method according to claim 9 or 10,
**characterized in that**
the electrical function element is inserted into the receiving region.

12. Mounting method according to one of claims 9 to 11,
**characterized in that**
the curable material is filled into the receiving region via a structural element (10).

## Revendications

1. Dispositif d'éclairage avec au moins une source lumineuse (1), avec au moins un support de circuits (2) pour la source lumineuse (1), avec un diffuseur (3) qui est en tout cas partiellement transparent, avec un ballast pour l'activation de la source lumineuse (1) et avec un boîtier en plusieurs parties, dans lequel est prévue une première partie de boîtier (4) distante en tout cas en partie d'une deuxième partie de boîtier (5) et dans lequel au moins un élément de support (8) est prévu entre la première partie de boîtier (4) et la deuxième partie de boîtier (5) pour l'appui et/ou le positionnement de la première partie de boîtier (4) sur la deuxième partie de boîtier (5), **caractérisé en ce que** l'au moins un élément de support (8) est formé sur l'une des deux parties de boîtier (4), **en ce que** l'au moins un élément de support (8) dépasse dans l'autre partie de boîtier (5) et **en ce que** l'autre partie de boîtier (5) recevant l'au moins un élément de support (8) est également enrobée, dans une zone de réception de l'au moins un élément de support (8), avec un matériau durcissant, **en ce que** le matériau durcissant entoure en tout cas en partie l'au moins un élément de support (8) et **en ce que** les deux parties de boîtier (4, 5) sont reliées par solidarité de matière et/ou engagement positif après le durcissement du matériau.

2. Dispositif d'éclairage selon la revendication 1, **caractérisé en ce que** le ballast est prévu dans l'autre partie de boîtier (5), le ballast étant conçu, en vue des son étanchéité et/ou de son isolation électrique, comme un ballast enrobé et présentant un enrobage (6), lequel enrobage (6) du ballast est formé par le matériau durcissant qui fixe en même temps l'au moins un élément de support (8) sur l'autre partie de boîtier (5).

3. Dispositif d'éclairage selon la revendication 1 ou 2, **caractérisé en ce qu'**au moins un élément de structure (10, 11, 25) est formé sur la partie de boîtier (4) et **en ce que** l'au moins un élément de structure (10, 11, 25) dépasse de la partie de boîtier (4) en direction de l'autre partie de boîtier (5), une ouverture traversante entièrement entourée par une paroi du côté de l'enveloppe étant formée sur l'élément de structure (10, 11, 25), et/ou **en ce que** l'élément de structure (10, 11, 25) est dimensionné de telle sorte que l'élément de structure (10, 11, 25) dans l'état enrobé soit entouré en tout cas en partie du matériau durcissant du côté de l'enveloppe.

4. Dispositif d'éclairage selon l'une des revendications 1 à 3, **caractérisé en ce que** l'au moins un élément de structure (11) est conformé comme une traversée de câble et/ou comme une connexion enfichée.

5. Dispositif d'éclairage selon l'une des revendications 1 à 4, **caractérisé en ce que** des moyens de positionnement (23) sont prévus sur l'au moins un élément de support (8) en vue de la pose dans une position précise de la partie de boîtier (4) sur l'autre partie de boîtier (5).

6. Dispositif d'éclairage selon l'une des revendications 1 à 5, **caractérisé en ce que** l'autre partie de boîtier (5) présente une ouverture (15) dimensionnée de telle sorte que l'au moins un élément de support (8) dépasse dans l'autre partie de boîtier (5) par l'ouverture (15) et **en ce que** le matériau durcissant puisse être introduit dans l'autre partie de boîtier (5) par l'ouverture (15).

7. Dispositif d'éclairage selon l'une des revendications 1 à 6, **caractérisé en ce que** plusieurs éléments de support (8) sont prévus, de préférence écartés les un des autres à intervalles réguliers.

8. Dispositif d'éclairage selon l'une des revendications 1 à 7, **caractérisé en ce que** la première partie de boîtier (4) reçoit le support de circuits (2) avec l'au moins une source lumineuse (1) et **en ce que** la deuxième partie de boîtier (5) entoure le ballast.

9. Procédé de montage pour un dispositif d'éclairage selon l'une des revendications 1 à 8, comprenant les étapes suivantes :
- pose d'une première partie de boîtier (4) du dispositif d'éclairage sur une deuxième partie de boîtier (5) de telle façon que les parties de boîtier (4, 5) soient tournées l'une vers l'autre dans une position précise, que les parties de boîtier (4, 5) soient prévues à distance l'une de l'autre en tout cas par zones et qu'au moins un élément de support (8) est prévu sur l'une des deux parties de boîtier (4) soit inséré dans une zone de réception de l'autre partie de boîtier (5) ;
- remplissage de la zone de réception de l'autre partie de boîtier (5) avec un matériau durcissable de telle manière que l'élément de support (8) prévu dans la zone de réception soit entouré au moins en partie par le matériau durcissable ;
- durcissement du matériau durcissable pour relier les parties de boîtier (4, 5).

10. Procédé de montage selon la revendication 9, **caractérisé en ce qu'**un élément fonctionnel électrique est introduit dans l'autre partie de boîtier (5) avant le remplissage de la zone de réception et **en ce que** l'élément fonctionnel électrique est enrobé avec le matériau durcissable.

11. Procédé de montage selon la revendication 9 ou 10, **caractérisé en ce que** l'élément fonctionnel électrique est inséré dans la zone de réception.

12. Procédé de montage selon l'une des revendications 9 à 11, **caractérisé en ce que** le matériau durcissable est amené pour remplir la zone de réception à travers un élément de structure (10).
